# EUROPÄISCHE PATENTSCHRIFT

(11) **EP 4 405 147 B1**
(45) Veröffentlichungstag und Bekanntmachung des Hinweises auf die Patenterteilung: **30.07.2025**
(21) Anmeldenummer: 22797686.7
(22) Anmeldetag: 26.09.2022
(51) Int. Cl.: B27L 11/00

(54) **VORRICHTUNG UND VERFAHREN ZUR WARTUNG DER MESSERRINGE VON MESSERRINGZERSPANERN**
DEVICE AND METHOD FOR MAINTAINING KNIFE RINGS OF KNIFE-RING FLAKERS
DISPOSITIF ET PROCÉDÉ D'ENTRETIEN DES COURONNNES À COUTEAUX DE DISPOSITIFS D'USINAGE PAR ENLÈVEMENT DE COPEAUX

(30) Priorität: 26.09.2021 DE 102021004825
(43) Veröffentlichungstag der Anmeldung: 31.07.2024
(73) Patentinhaber: B. Maier Zerkleinerungstechnik GmbH, 33605 Bielefeld (DE)
(72) Erfinder: AUMANN, Robert, 33605 Bielefeld (DE); HANHEIDE, Marc, 33605 Bielefeld (DE)
(74) Vertreter: Hartdegen, Helmut
(86) Internationale Anmeldenummer: PCT/EP2022/076733
(87) Internationale Veröffentlichungsnummer: WO 2023/046970

(56) Entgegenhaltungen:
- DE-A1- 102016 110 070
- DE-A1- 19 921 383
- US-A- 5 217 424

## Beschreibung

Die Erfindung eine Vorrichtung zur Wartung eines Messerringes eines Messerringzerspaners zur Zerkleinerung von Materialien nach dem Oberbegriff des Patentanspruches 1.

Die Erfindung betrifft weiter ein Verfahren zur Wartung eines Messerringes eines Messerringzerspaners zur Zerkleinerung von Materialien nach dem Oberbegriff des Patentanspruches 12.

Für die Herstellung von Werkstoffplatten, z.B. von Spanplatten bzw. OSB-Platten muss Holz in Spänen bereitgestellt werden. Hierzu benutzt man Messerringzerspaner, wie sie z.B. aus DE 199 07 415 B4 oder DE 10 2015 005 642 A1 bekannt sind. Nach der Zerspanung wird das Material einer Anlage zur Herstellung von Werkstoffplatten übergeben. In der Regel wird das zerkleinerte Material dort ggfs. getrocknet, beleimt und zu einer Pressgutmatte gestreut und schließlich zu einer Werkstoffplatte, bevorzugt in einer kontinuierlichen arbeitenden Presse, verpreßt.

Aus DE 197 18 681 A1, DE 199 00 924 A1, DE 199 01 887 A1 und
DE 10 2015 003 520 B4 sind Schärf- und Reinigungsvorrichtungen für Messerringe bekannt geworden. Mit diesen Vorrichtungen können die Messerringe gerüstet oder gewartet werden. Dies bedeutet, dass in der Regel die Messer bzw. Messerpakete aus den Messerringen ausgebaut, geprüft sowie geschärft und wieder eingebaut werden. Bei Ablauf der Verschleißgrenze werden die entsprechenden Werkzeugteile ersetzt. Der Messerring steht anschließend wieder gerüstet für die Zerspanung und zum Einbau in einem Messerringzerspaner zur Verfügung. Eine semi-automatische Rüstvorrichtung ist beispielsweise mit der DE 101 17 480 A1 bekannt geworden, bei der die Messerpakete aus einem Messerring händisch ausgebaut und einer automatisierten Vorrichtung zum Schärfen übergeben werden.

Aus DE 199 21 383 A1 ist ein Transportwagen für Messerringe bekannt und offenbart die Präambel des Hauptanspruches 1.

DE 41 14 840 A1 zeigt ein Verfahren und eine Vorrichtung zum automatischen Auswechseln von nachschleifbaren Messern an einem Messerring für Messerringzerspaner. Hierzu wird der Messerring in Walzen mit Nuten gelagert, in denen die Ringscheiben des Messerrings gehalten werden. Der Aufbau bedingt, dass nur Messerringe mit gleichem Abstand der Ringscheiben zueinander in diese Vorrichtung eingesetzt werden können. Um die gleichen Messerringe zu den Manipuliereinheiten anzuordnen ist eine verstellbare Andruckrolle vorgesehen, die zur reproduzierbaren Endpositionierung der gleichartigen Messerringe verwendet wird.

Die Aufgabe der vorliegenden Erfindung besteht darin eine Vorrichtung und ein Verfahren zu schaffen, mit dem bessere Taktzeiten für die Wartung eines Messerringes erzielbar sind und sich der Automatisierungsgrad des Rüstens oder der Wartung für unterschiedliche Messeringe oder Zerspaner deutlich erhöhen lässt.

Unter dem Begriff Wartung oder Rüsten wird die Überarbeitung, Aufbereitung, Reinigung oder ähnliche Vorgänge wie Entnahme der Messer, Schärfen der Messer und Einsetzen geschärfter Messer am Messerring verstanden, die geeignet sind den umrüstbaren Messerring wieder in einen gebrauchsfähigen Zustand zu versetzen und/oder für andere Anwendungsfälle umzurüsten.

Ein Messerring besteht unter anderem aus zwei beabstandeten Ringen, zwischen oder an denen Messer, Messerpakete (Messer+Klemmplatte), Messerpakethalter und/oder Verschleißplatten sowie ggfs. weitere unter anderem auch statisch tragende Maschinenelemente angeordnet sind. Einige oder alle diese Maschinenelemente können im Zuge des Rüstvorganges getauscht, überarbeitet oder in ihre Lage neu positioniert werden, um den Messerring für die spätere Verwendung in einem Zerspaner zu rüsten.

Eine gattungsgemäße Vorrichtung zur Aufnahme und Rotation eines Messerringes im Zuge der Wartung eines Messerringes eines Messerringzerspaners zur Zerkleinerung von Materialien umfasst in der Regel zumindest eine, bevorzugt zwei den Messerring beabstandet aufnehmende Haltevorrichtungen zur drehbaren Lagerung des Messerringes in einem Drehgestell.

Die Aufgabe wird für eine entsprechende Vorrichtung dadurch gelöst, dass die Haltevorrichtungen für die Lagerung unterschiedlicher Messerringe geeignet sind.

Unterschiedlich können die Messerringe beispielsweise sein
- in ihrem Durchmesser,
- hinsichtlich der Anzahl der Messer/Messerpakete am Umfang,
- betreffend die Länge der Messer, somit der Breite des Messerings,
- hinsichtlich der Anzahl, Position, Form der Schrauben an den Messern/Messerpaketen, und/oder
- betreffend anderer Stellmittel, Auskragungen, Griffelemente an den Messerpaketen usw.

Messerringe mit gleichem Durchmesser können ebenfalls unterschiedliche Ausgestaltungen aufweisen. Es können unterschiedliche Montagewinkel der Messer, unterschiedliche Verschraubungen oder Montagehalterungen, sowie unterschiedliche Anzahl der Verschraubungen (Art der Verschraubung, Schraubenabstände, Position der Verschraubung) vorliegen. Es können aber auch unterschiedliche Durchmesser, Breiten oder unterschiedliche andere Geometrien (Ringe, Ringbreite, Radien an den Außenseiten der Ringe...) an den Messerringen vorliegen, aber auch unterschiedliche Messerringe (Bauart, Ringtypen, Größe) von verschiedenen Herstellern können darunter verstanden werden.

Unter Lagerung wird nicht nur die korrekte Positionierung für die entsprechenden und in Eingriff bringbare Einzelvorrichtungen (Reinigungs-, Schraub-, Messvorrichtungen, ....) verstanden, sondern ggfs. auch die Möglichkeit zur Drehung des Messerrings, bevorzugt durch aktive oder passiv mitdrehbare Lagerungen. Insbesondere ist es nun möglich die Vorrichtung aus auszuführen, dass sich die Drehachse, um welche der Messerring während der Wartung rotiert, bei unterschiedlichen Durchmessern des Messerrings nicht verändert. Es kann demnach ausreichend sein, dass bei einem Revolverdrehkopf ein oder mehrere gleiche und/oder unterschiedliche Auflager mit unterschiedlichen Abständen zu dessen Drehachse angeordnet sind. Unterstützend kann der Revolverdrehkopf horizontal oder vertikal hinsichtlich seiner Achse verstellt werden.

Besonders bevorzugt sind in der Haltevorrichtung Auflager für die Lagerung unterschiedlicher Messerringe angeordnet sind, die hinsichtlich ihrer Position, Lage oder ihren Eigenschaften anpassbar und/oder austauschbar sind.

Dabei ist in vorteilhafter Weise vorgesehen, dass vor der Aufnahme in die Haltevorrichtung die Art, Größe oder andere Eigenschaften des ankommenden Messerringes abgefragt, durch einen Bediener eingegeben oder von anderen Vorrichtungen übermittelt werden. Höchst bevorzugt kann vor Übernahme des Messerrings der Messerring mittels geeigneter Mittel (Lesegerät/RFID) ausgelesen werden, damit die Haltevorrichtung oder die Auflager vor Aufnahme eines Kontaktes mit dem Messerring entsprechend positioniert, adaptiert und/oder ausgetauscht werden können.

Die Haltevorrichtung oder die Auflager können entweder in der Vorrichtung stationär und/oder an einem in das Drehgestell ein- und ausfahrbaren Universalwagen angeordnet sein.

Es ist dabei ein Ausführungsbeispiel der Erfindung, wenn der Universalwagen als Teil der Vorrichtung ebenfalls eine entsprechende variable Haltevorrichtung aufweist. Dabei kann die Lagerung in der Vorrichtung bzw. im Drehgestell durch die Haltevorrichtungen am Universalwagen übernommen werden, oder es sind zwei verschiedene Haltevorrichtungen mit Auflagern angeordnet und eine Haltevorrichtung am Drehgestell in der Vorrichtung übernimmt den Messerring und hält diesen in einem eigenen Auflager. Das kann sinnvoll sein, wenn der Universalwagen während der Wartung bereits wieder für andere Transportaufgaben von Messerringen benötigt wird oder während des Rüstvorgangs nicht im Drehgestell verweilen soll.

Besonders bevorzugt kann für einen Positionswechsel der Auflager ein Revolverdrehkopf mit zumindest einem, bevorzugt zwei verschiedenen Auflagern angeordnet sein. Damit lassen sich zum einen die Positionen der einzelnen Auflager variabel einstellen, so dass für unterschiedliche Messerringe auch unterschiedliche Auflager in Eingriff gelangen. Aber gleichzeitig kann die Rotation des Revolverdrehkopfes auch genutzt werden, um die Lagerung bzw. die Position des Messerringes zu verändern oder zu optimieren.

Ein Revolverdrehkopf ist eine Vorrichtung, die sich dadurch auszeichnet, dass durch das Drehen verschiedene Elemente, hier Auflager, in Eingriff gelangen können, während die anderen Elemente außer Reichweite sind. Diese Lösung ist nicht auf die Auflager oder Haltevorrichtung beschränkt, sondern kann auch für andere zu verändernde Maschinenteile oder Einzelmaschinen in der Vorrichtung zur Anpassung an unterschiedliche Messerringe verwendet werden.

Gleichwohl ist es nicht zwingend, dass ein Revolverdrehkopf angeordnet sein muss, sondern auch andere Vorrichtungen, die den Zweck der Anpassung, beispielsweise Linearantriebe oder dergleichen, können zur Anpassung der Vorrichtung Anwendung finden.

Alternativ oder kumulativ können die Auflager und/oder der Revolverdrehkopf linear aber koaxial zur Drehachse eines Messerringes verfahrbar angeordnet sein. Dies kann gleichzeitig oder abwechseln durchgeführt werden,

Alternativ oder kumulativ können die Haltevorrichtungen und/oder die Auflager am inneren Umfang und/oder am äußeren Umfang des Messerringes angeordnet sein. Unter anderem ist es möglich beispielsweise den Messerring hängend auf zwei walzenähnlichen Lagern zu positionieren. Dies kann von Vorteil sein, wenn bei einer stark verschmutzenden Reinigung das ablaufende Schmutzwasser besser nicht in Kontakt mit den Auflagern oder zwischen die Auflager und den Messerring gerät.

Die Haltevorrichtungen und/oder die Auflager können demnach bezogen auf eine horizontale Drehachse des Messerringes als Ursprung eines kartesischen Koordinatensystems im dritten und vierten oder im ersten und zweiten Quadranten angeordnet sein.

Neben der Aufnahme und der Rotation des Messerringes ist es von Vorteil, wenn in der Vorrichtung eine Schraubvorrichtung, eine Reinigungsvorrichtung, eine Drehvorrichtung und/oder eine Messstation im Drehgestell oder in Wirkverbindung mit dem Messerring angeordnet ist.

In einer besonders bevorzugten Ausführungsform sind alle oder einzelne dieser Maschinen in Abhängigkeit von der Größe oder Art des Messerrings austauschbar oder in ihrer Arbeitsposition veränderbar oder in ihren Wirkeigenschaften anpassbar angeordnet.

Damit ergibt es sich, das beispielsweise die Schraubvorrichtung bzw. die darin angeordneten Schrauber in ihrer Position gegenüber dem Messerring und/oder zueinander verstellbar angeordnet sein können, um unterschiedliche Messer oder andere Teile ab- oder anschrauben zu können.

Ähnliches gilt auch für die anderen Einzelmaschinen, die ggfs. an unterschiedliche Messerringe adaptierbar sein müssen.

Hierzu sind ggfs. eine Vielzahl an Stelltrieben, Stellmitteln und Steuerungen notwendig und entsprechend vorgesehen.

Alternativ oder kumulativ ist in Wirkverbindung mit dem Drehgestell oder dem Messerring eine Manipulationseinheit, bevorzugt ein Industrieroboter mit einem Greifer zur Ein- und/oder Ausbringung von Teilen aus dem Messerring angeordnet. Dieser kann auch dazu geeignet sein den Greifer in Anpassung an die Eigenschaften des Messerringes oder dessen zu handhabenden Teilen zu wechseln und/oder anzupassen.

Unter einem Industrieroboter versteht die Erfindung ein multiaxial verfahrbares System, welches universell programmierbar ist und geeignet zur Handhabung, Montage und ggfs. Bearbeitung von Werkstücke verwendet werden kann. Diese haben den Vorteil, dass sie durch vergleichsweise einfache Programmierung an verschiedene Umstände, Parameter, Größen etc. anpassbar sind und ggfs. nicht manuell umgerüstet werden müssen, sondern durch Programmierung oder durch Austausch von Handhabungsmitteln adaptiv einsetzbar sind.

Alternativ oder kumulativ kann zur fluiden Reinigung des Messerringes oder von dessen Teilen durch die Reinigungsvorrichtung eine gegenüber der Umwelt abdichtende Wandung angeordnet sein. In einer besonders bevorzugten Form vereint die Vorrichtung nicht nur die Möglichkeit verschiedene Messerringe aufzunehmen, sondern auch diese zu reinigen und zu rüsten.

In diesem Zusammenhang kann es von Vorteil sein, wenn an der Wandung verschließbare Öffnungen, bevorzugt als Teile der Wandung, zumindest für den Universalwagen und/oder für andere Vorrichtungen zur Durchführung von Tätigkeiten in Verbindung mit dem Messerring vorhanden sind. Beispielsweise kann während der Reinigung die Wandung bzw. die Öffnungen geschlossen werden, damit die Nachbarschaft der Vorrichtung nicht unnötig verschmutzt wird. Gleichzeitig könnten verschiedene Einzelmaschinen aus dem Bereich der Reinigung bzw. der Wandung ausgefahren werden, damit diese nicht unnötig der Feuchte oder dem Dreck ausgesetzt sind. Als Beispiele wären hier zu nennen empfindliche Messstationen oder Schraubvorrichtungen.

Besonders bevorzugt kann die Vorrichtung als ein Teil einer Rüsteinrichtung zum Ein- und Ausbau von Messern, Klemmplatten, Messerpaketen Messerträgern und/oder Verschleißplatten angeordnet sein oder verwendet werden.

Alternativ oder kumulativ können Mittel zum Empfang oder zur Übermittlung von Informationen über Eigenschaften des Messerrings vor oder nach der Wartung von einem programmierbaren Speicher am Messerring, von der Steuerung eines benachbarten Lagers für Messerringe, eines benachbarten Messerringzerspaners und/oder einer wirkverbundenen großindustriellen Anlagensteuerung oder vice versa angeordnet sein. Dies ist insbesondere nützlich bei einer übergeordneten Anlagensteuerung, in welcher die Vorrichtung ggfs. eingebunden sein kann.

Je nach Art oder Ausführung der Drehvorrichtung kann es entscheidend sein, dass die Achse der verschiedenen Messerringe, beispielsweise bei unterschiedlichen Durchmessern, mit der Drehachse der Drehvorrichtung übereinstimmt. Hier ist es von Vorteil, wenn die Auflager mit unterschiedlichen Abständen zur Drehachse des Revolverdrehkopfes angeordnet sind, um die Drehachse der Messerringe immer an der gleichen Stelle in der Vorrichtung zu positionieren. Bevorzugt können bei unterschiedlichen Durchmessern auch unterschiedliche Breiten durch die unterschiedliche Auflager abgebildet werden.

Die erfindungsgemäße Lösung für das Verfahren besteht darin, dass vor Aufnahme eines Messerringes die eine oder mehrere Haltevorrichtungen mit den Eigenschaften des Messerringes abgeglichen werden und bei Bedarf die Haltevorrichtung an den Messering angepasst wird.

Alternativ oder kumulativ können in der Haltevorrichtung Auflager für die Lagerung unterschiedlicher Messerringe hinsichtlich ihrer Position, Lage oder ihren Eigenschaften angepasst und/oder entsprechend positioniert werden.

Alternativ oder kumulativ können die Messerringe mit einem Universalwagen in das oder aus dem Drehgestell heraus transportiert werden. Dabei kann vorgesehen sein, dass auch oder nur an dem Universalwagen eine Haltevorrichtung oder entsprechende Auflager angeordnet sind, die sich vor Aufnahme des Messerringes entsprechend einstellen oder einstellen lassen. Der Universalwagen übernimmt als stationärer Träger, ggfs. mit einer Unterstützung in der Vorrichtung, die Aufgabe der Haltevorrichtung. Man erspart sich das maschinelle oder manuelle Übersetzen des Messerrings zwischen Universalwagen und der Vorrichtung.

Alternativ oder kumulativ kann für einen Positionswechsel der Auflager ein Revolverdrehkopf mit zumindest zwei daran befestigten verschiedenen Auflagern verwendet wird und bevorzugt die Auflager und/oder der Revolverdrehkopf linear aber koaxial zur Drehachse eines Messerringes verfahren werden.

Alternativ oder kumulativ kann eine Schraubvorrichtung, eine Reinigungsvorrichtung, eine Drehvorrichtung und/oder eine Messstation im Drehgestell sowie ggfs. eine Manipulationseinheit für Teile des Messerringes in Abhängigkeit von der Größe oder Art des Messerrings ausgetauscht oder in ihrer Arbeitsposition verändert oder in ihren Wirkeigenschaften angepasst werden. Diese Anpassungsmöglichkeiten dienen der Möglichkeit verschiedene Messerringe, wie oben definiert, bearbeiten zu können.

Alternativ oder kumulativ kann zur fluiden Reinigung des Messerringes oder von dessen Teilen durch die Reinigungsvorrichtung eine abdichtende Wandung verwendet werden.

Alternativ oder kumulativ können über geeignete Mittel zum Empfang oder Übermittlung von Informationen Eigenschaften des Messerrings vor oder nach der Wartung an oder von einem programmierbaren Speicher am Messerring, von oder zu einer Steuerung eines benachbarten Lagers für Messerringe, von oder zu einem benachbarten Messerringzerspaners und/oder von oder zu einer wirkverbundenen großindustriellen Anlagensteuerung übertragen werden.

Die Anpassung oder Einstellung der Auflager geschieht bevorzugt automatisiert, kann aber genauso manuell durchgeführt werden.

Weitere vorteilhafte Maßnahmen und Ausgestaltungen des Gegenstandes der Erfindung gehen aus den Unteransprüchen und der folgenden Beschreibung mit den Zeichnungen hervor.

Die folgenden Darstellungen sind nicht direkt als Einzelfalllösungen anzusehen, sondern enthalten in Teilen auch allgemeine Hinweise und Aufgabenlösungen. Einzelne Sätze sind dabei als einzelne Merkmale zu sehen.

Es zeigen:
- Fig. 1: eine schematische Draufsicht auf die erfindungsgemäße Vorrichtung als Teil einer Rüsteinrichtung zur Aufbereitung von Messerringen,
- Fig. 2: eine Seitenansicht auf einen Universaltransportwagen für Messerringe und einem darin gelagerten Messerring,
- Fig. 3: eine schematische Seitenansicht der erfindungsgemäßen Vorrichtung mit Darstellung der wechselbaren Auflager für unterschiedliche Messerringe und zusätzlichen adaptiven Einrichtungen zur Anpassung an die Aufbereitung unterschiedlicher Messerringe sowie
- Fig. 4: eine schematische Seitenansicht eines weiteren Ausführungsbeispiels mit einer Wandung zur Abdichtung der Vorrichtung während der Reinigung des Messerringes.

Figur 1 zeigt eine schematische Ansicht von oben auf eine erfindungsgemäße Vorrichtung, bevorzugt als Teil einer Rüsteinrichtung 14 zur Wartung, Schärfung und/oder Einstellung von Teilen eines Messerringes 1.

Die Vorrichtung weist hierbei in einem ersten Ausführungsbeispiel ein Drehgestell 11 auf, in dem an einem Rahmen 3 zwei Auflager 16 zur Lagerung des Messeringes 1 angeordnet sind. Dieses Drehgestell 11 wird durch einen Universalwagen 20 mit Messerringen 1 beschickt bzw. werden die Messerringe 1 nach ihrer Wartung, in der Regel nach Einbau von geschliffenen Messern, wieder abtransportiert. Das Ziel kann hierbei ein automatisiertes Lager oder direkt die Produktion von zerkleinerten Materialien, also ein Messerringzerspaner sein. Der Universalwagen 20 weist Auflager 16* auf, welche ebenfalls geeignet sein können geometrisch unterschiedliche Messerringe 1 aufzunehmen und zu fixieren, vgl. auch den Universalwagen 20 nach Figur 2. Diese Auflager 16* können ebenfalls bedarfsweise bezogen auf den zu lagernden oder zu transportierenden Messerring 1 variabel sein bzw. austauschbar bzw. automatisiert wechselbar sein, um jeweils für den jeweiligen Messerring 1 die richtigen bzw. angepassten Auflager 16 einzustellen bzw. aufzuweisen.

Bevorzugt weist die Vorrichtung mehrere Universalwagen 20 auf, welche geeignet sind die Messerringe 1 zu transportieren. Alternativ kann dies aber auch durch in der Produktionsanlage angeordnete Kräne oder Gabelstapler durchgeführt werden.

In einem nicht dargestellten separaten und eigenständigen Ausführungsbeispiel fährt der Universalwagen 20 mit einem Messerring 1 in das Drehgestell 11 ein und ist geeignete mit seinen Auflagern 16* den Messerring zu lagern und gemäß den Anforderungen der Vorrichtung respektive des Drehgestells 11 für die Drehung zu lagern.

Im hiesigen Ausführungsbeispiel nach den Figuren 1 und 3 fährt der Universalwagen 20 in einen freien Bereich des Drehgestells 11 und der Messerring 1 w durch Auflager 16 am Drehgestell 11 vom Universalwagen 20 abgehoben und drehbar im Drehgestell 11 gelagert. Für den taktweisen oder kontinuierlichen Antrieb ist eine Drehvorrichtung 15 am Drehgestell 11 angeordnet, vgl. Figur 1 und 3.

Am Rahmen 3 im Drehgestell 11 ist ein Revolverdrehkopf 18 koaxial und beidseits des Messerrings 1 angeordnet, welcher bedarfsgerecht für den ankommenden Messerrings 1 die entsprechenden Auflager 16 für die Lagerung bereitstellt. Nicht dargestellt sind ggfs. Mittel zum Anheben der Auflager 16 bzw. des Revolverdrehkopfes 16 zur Übernahme des Messerrings 1 vom Universalwagen 20. In diesem wie auch im separaten obigen Ausführungsbeispiel kann ein Revolverdrehkopf 18* (nicht dargestellt) auch am Universalwagen 20 angeordnet sein.

Nach Figur 3 kann das Drehgestell 11 einen Rahmen 3 aufweisen, an dem die Auflager 16 austauschbar und an die Art des jeweiligen Messerringes 1 anpassbar sind.

Weiter ist eine Drehvorrichtung 15 vorgesehen, die in Eingriff mit dem Messerring 1 bringbar ist und geeignet ist den Messerring 1 gemäß den Vorgaben taktweise oder kontinuierlich zu drehen, während dieser von den Auflagern 16 gestützt wird. Die Auflager 16 sind vorzugsweise als Walzen ausgeführt. Diese können die Breite des Messerringes übergreifend vorgesehen sein und bevorzugt Nuten aufweisen. Alternativ können die Seitenringe des Messerringes 1 auch in Führungen oder Nuten geführt und auf separaten kleineren Walzen gelagert sein. Die Drehvorrichtung 15 kann alternativ auch gemäß einem eigenen Ausführungsbespiel in den Auflagern 16 integriert sein.

Neben den obigen Einrichtungen kann an dem Drehgestell 11 oder in Wirkverbindung bzw. in Wirkverbindung mit der Vorrichtung eine Reinigungsvorrichtung 13 angeordnet sein, welche taktweise oder kontinuierlich Teile des Messerringes 1 oder den Messerring 1 selbst reinigen kann. Für die Trockenreinigung sind Bürsten und eine Absaugeinrichtung vorgesehen. Aber auch eine Nassreinigung ist möglich.

Alternativ oder kumulativ kann in der Vorrichtung eine Schraubvorrichtung 12 für die Messer, Messerpakte 4/5 oder andere Teile des Messerrings 1 angeordnet sein.

Alternativ oder kumulativ kann ein Industrieroboter 10 zum Transport der Messer, der Messerpakete oder anderer Teile von der Vorrichtung zu einer Aufbereitung 22 bzw. vice versa.

Und weiter alternativ oder kumulativ kann eine Messstation 17 für die Messer, die Messerpakete 4, 5, die Verschleißplatten und/oder für den Messerring 1 selbst angeordnet sein.

Die Schraubvorrichtung 12 weist mehrere beabstandete und über die Breite des Messerrings 1 angeordnete Schraubeinrichtungen auf, welche geeignet sind festgeschraubte Teile des Messerrings 1 zu lösen oder andere, meist überarbeitete, Teile zu fixieren. Bevorzugt wird eine Einrichtung oder ein Industrieroboter 10 in Wirkverbindung sein, welcher die gelösten Teile aufnimmt und überarbeitete Teile zuführt. Zu entnehmende Teile können zum Beispiel stumpfe Messer oder stumpfe Messerpakete 4 sein. Einzubringende und festzuschreibende Teile wären entsprechend scharfe Messer oder scharfe Messerpakete 5. Der Industrieroboter 10 übergibt die entsprechenden Teile dann einer Aufbereitung 22, in welcher neue oder überarbeitete Teile bereitgestellt werden. Hierzu weist der Industrieroboter Greifer 8, 9 zur Halterung der Teile, welche nach Figur 1 Messerpakete 4 und 5 wären. Bevorzugt sind die Greifer 8 und 9 an einem drehbaren Doppelgreifer 7 angeordnet.

Auch andere Vorrichtungen am Drehgestell 11, sofern vorhanden, sind ggfs. entsprechend an unterschiedliche Messerringe 1 anzupassen, Hierzu kann die Reinigungsvorrichtung 13 eine Breitenverstellung aufweisen, die auf unterschiedlich breite Messerringe 1 einstellbar ist. Bei bestimmten Reinigungspositionen über die Breite des Messerringes 1 können die Abstände zwischen den einzelnen Reinigungsmitteln, bspw. Bürsten, variabel einstellbar sein, um den Anforderungen der verschiedenen Messerringe 1 zu genügen.

Bei der Schraubvorrichtung 12 für die Messerpakete 4, 5 oder die Messer ist ebenfalls eine Einstellungsmöglichkeit über die Breite vorzusehen, wenn die Schrauben bei unterschiedlichen Messerringen 1 unterschiedlich angeordnet sind.

Für diese unterschiedlichen Parameter der Messerringe 1 können Stelltriebe angeordnet sein. Alternativ sind mehrere Vorrichtungen, wie die Schraubvorrichtung, die Messstation 17, die Reinigungsvorrichtung oder andere vorgesehen, die je nach Bedarf in Eingriff bringbar sind. Bevorzugt wird aber eine Adaption, auch der Wirkungsgröße, bevorzugt.

Beispielsweise können die in Rede stehenden Vorrichtungen linear und koaxial zum Messerring 1 einstellbar angeordnet sein.

Verfahrenstechnisch kann ein Wechsel von stumpfen Messerpaketen 4 gegen neue oder geschärfte Messerpakete 5 wie folgt ablaufen.

Der Messerring 1 wird im Drehgestell 11 aufgenommen und durch die Auflager 16 drehbar gelagert. Dabei wird die Drehvorrichtung 15 in Eingriff mit dem Messerring 1 gebracht und ggfs. aufgrund einer festen Markierung oder einem fixen Punkt für den Eingriff der Drehvorrichtung 15 am Messerring 1 entsprechend auf einen Nullpunkt gestellt bzw. gleichmäßig in Pfeilrichtung getaktet. Die stumpfen Messerpakete 4 werden dabei an der Reinigungsvorrichtung 13 vorbeigeführt und die Rückseiten (Außenumfang) mit den Schraubenköpfen, welche das Messerpaket 4 am Messerring 1 fixieren, gereinigt. Die Reinigung kann einmal durchgehend entlang der 360° durchgeführt werden oder wird taktweise vorgenommen. Neben der Beseitigung der Verschmutzungen ist so auch die Freilegung/Reinigung der Schrauben für den nachfolgenden Entnahmevorgang durch die Schraubvorrichtung 12 möglich.

Die automatisierte Schraubvorrichtung 12 wird nach dem Stillstand des Messerringes 1 an die Schrauben verfahren und wird diese lösen. Dabei werden die Schrauben in den Muttern der Schraubvorrichtung 12 gehalten. Ein freier Greifer 8, 9 des Industrieroboters 10 wird das Messerpaket 4 aus dem Messerring 1 mit einem Greifer 8, 9 entnehmen. Nach einem Schwenk zur Aufbereitung 22 wird dort das stumpfe Messerpaket 4 platziert und ein geschärftes Messerpaket 5 übernommen. Der Industrieroboter 10 schwenkt zurück und übergibt bzw. positioniert das scharfe Messerpaket 5 im Messerring 1. Dann wird die Schraubvorrichtung 12 die Schrauben am neuen Messerpaket 5 festziehen, außer Eingriff fahren und die Drehvorrichtung 15 kann zum nächsten Messerpaket 4 mit stumpfem Messer takten.

Nach Figur 4 und einer weiteren bevorzugt eigenständig aber mit den vorherigen Merkmalen auch durchaus kombinierbaren Ausführungsbeispiel kann die Drehvorrichtung 11 von einer Wandung 21 eingekapselt sein. Dies ist dann von Vorteil, wenn die Reinigungsvorrichtung 13 oder eine weitere Reinigungsvorrichtung mit fluidem Hochdruck den Messerring 1 reinigt. Das Spritzwasser soll dabei bevorzugt nicht die benachbarten Anlagenteile beschmutzen. Bevorzugt weist die Wandung 21 Öffnungen 6 für einen Transport des Messerringes 1 und/oder für den Durchgriff empfindlicher Einzelteile der Vorrichtung oder den Industrieroboter 10 auf. Beispielsweise können die Schraubvorrichtung 12 und/oder die Messstation 17 außerhalb der Wandung 21 positioniert werden, während die Hochdruckwäsche durch die Reinigungsstation 13 im Drehgestell 11 durchgeführt wird. Bevorzugt werden die Öffnungen 6 mit verschiebbaren oder beweglichen Fenstern 2 verschlossen oder freigegeben. Die beispielhaften Aktuatoren sind mit Doppelpfeilen 1622 dargestellt.

### Bezugszeichenliste: P1622WO

- 1.: Messerring
- 2.: Fenster
- 3.: Rahmen
- 4.: Messerpaket stumpf
- 5.: Messerpaket scharf
- 6.: Öffnung
- 7.: Doppelgreifer
- 8.: Greifer 1
- 9.: Greifer 2
- 10.: Industrieroboter
- 11.: Drehgestell für 1
- 12.: Schraubvorrichtung
- 13.: Reinigungsvorrichtung für 4
- 14.: Rüstvorrichtung
- 15.: Drehvorrichtung
- 16.: Auflager für 1 in 11
- 17.: Messstation für 1 in 11
- 18.: Revolverdrehkopf für 16
- 19.: Positionswechsel
- 20.: Universalwagen für 1
- 21.: Wandung
- 22.: Aufbereitung

## Patentansprüche

1. Vorrichtung zur Aufnahme und Rotation eines Messerringes im Zuge der Wartung eines Messerringes eines Messerringzerspaners zur Zerkleinerung von Materialien umfassend eine, bevorzugt zumindest zwei beabstandete, den Messerring (1) aufnehmende Haltevorrichtungen zur drehbaren Lagerung des Messerringes (1) in einem Drehgestell (11), **dadurch gekennzeichnet, dass** die Haltevorrichtungen für die Lagerung unterschiedlicher Messerringe (1) geeignet sind.

2. Vorrichtung nach dem vorherigen Anspruch, **dadurch gekennzeichnet, dass** in der Haltevorrichtung Auflager (16) für die Lagerung unterschiedlicher Messerringe (1) angeordnet sind, die hinsichtlich ihrer Position, Lage oder ihren Eigenschaften anpassbar und/oder austauschbar sind und/oder
**dass** zum Positionswechsel (19) der Auflager (16, 16*) ein Revolverdrehkopf (18) mit zumindest zwei verschiedenen Auflagern angeordnet ist.

3. Vorrichtung nach einem oder mehreren der vorherigen Vorrichtungsansprüche, **dadurch gekennzeichnet, dass** die Haltevorrichtung oder die Auflager (16*) an einem in das Drehgestell (11) ein- und ausfahrbaren Universalwagen (20) angeordnet sind.

4. Vorrichtung nach einem oder mehreren der vorherigen Vorrichtungsansprüche, **dadurch gekennzeichnet, dass** die Auflager (16, 16*) und/oder der Revolverdrehkopf (18) linear aber koaxial zur Drehachse eines Messerringes (1) verfahrbar angeordnet sind.

5. Vorrichtung nach einem oder mehreren der vorherigen Vorrichtungsansprüche, **dadurch gekennzeichnet, dass** die Haltevorrichtungen und/oder die Auflager (16) am inneren Umfang und/oder am äußeren Umfang des Messerringes (1) angeordnet sind.

6. Vorrichtung nach einem oder mehreren der vorherigen Vorrichtungsansprüche, **dadurch gekennzeichnet, dass** eine Schraubvorrichtung (12), eine Reinigungsvorrichtung (13), eine Drehvorrichtung (15) und/oder eine Messstation (17) im Drehgestell (11) angeordnet ist, die bevorzugt in Abhängigkeit von der Größe oder Art des Messerrings (1) austauschbar oder in ihrer Arbeitsposition veränderbar oder in ihren Wirkeigenschaften anpassbar angeordnet sind.

7. Vorrichtung nach einem oder mehreren der vorherigen Vorrichtungsansprüche, **dadurch gekennzeichnet, dass** in Wirkverbindung mit dem Drehgestell (11) oder dem Messerring (1) eine Manipulationseinheit, bevorzugt ein Industrieroboter (10) mit einem Greifer (8, 9) zur Ein- und/oder Ausbringung von Teilen aus dem Messerring angeordnet ist, welcher bevorzugt geeignet ist den Greifer in Anpassung an die Eigenschaften des Messerringes (1) oder dessen zu handhabenden Teilen zu wechseln und/oder anzupassen.

8. Vorrichtung nach einem oder mehreren der vorherigen Vorrichtungsansprüche, **dadurch gekennzeichnet, dass** zur fluiden Reinigung des Messerringes (1) oder von dessen Teilen durch die Reinigungsvorrichtung (13) eine gegenüber der Umwelt abdichtende Wandung (21) angeordnet ist.

9. Vorrichtung nach einem oder mehreren der vorherigen Vorrichtungsansprüche, **dadurch gekennzeichnet, dass** an der Wandung (21) verschließbare Öffnungen (6), bevorzugt als Teile der Wandung (21), zumindest für den Universalwagen (20) und/oder für andere Vorrichtungen zur Durchführung von Tätigkeiten in Verbindung mit dem Messerring (1) angeordnet sind.

10. Vorrichtung nach einem oder mehreren der vorherigen Vorrichtungsansprüche, **dadurch gekennzeichnet, dass** die Vorrichtung als ein Teil einer Rüsteinrichtung (14) zum Ein- und Ausbau von Messern (2, 3), Klemmplatten, Messerpaketen (4, 5), Messerträgern und/oder Verschleißplatten angeordnet ist.

11. Vorrichtung nach einem oder mehreren der vorherigen Vorrichtungsansprüche, **dadurch gekennzeichnet, dass** Mittel zum Empfang oder zur Übermittlung von Informationen über Eigenschaften des Messerrings (1) vor oder nach der Wartung von einem programmierbaren Speicher am Messerring (1), von der Steuerung eines benachbarten Lagers für Messerringe (1), eines benachbarten Messerringzerspaners und/oder einer wirkverbundenen großindustriellen Anlagensteuerung angeordnet sind.

12. Verfahren zur Aufnahme und Rotation eines Messerringes im Zuge der Wartung eines Messerringes eines Messerringzerspaners zur Zerkleinerung von Materialien, wobei eine, bevorzugt zumindest zwei beabstandete den Messerring (1) aufnehmende Haltevorrichtungen zur drehbaren Lagerung des Messerringes (1) in einem Drehgestell (11) angeordnet sind, **dadurch gekennzeichnet, dass** vor Aufnahme eines Messerringes (1) die Haltevorrichtungen mit den Eigenschaften des Messerringes (1) abgeglichen werden und bei Bedarf die Haltevorrichtung an den Messering (1) und/oder dessen Geometrie angepasst wird.

13. Verfahren nach dem vorherigen Verfahrensanspruch, **dadurch gekennzeichnet, dass** in der Haltevorrichtung Auflager (16) für die Lagerung unterschiedlicher Messerringe (1) hinsichtlich ihrer Position, Lage oder ihren Eigenschaften angepasst und/oder entsprechend positioniert werden und/oder
**dass** für einen Positionswechsel (19) der Auflager (16, 16*) ein Revolverdrehkopf (18) mit zumindest zwei daran befestigten verschiedenen Auflagern verwendet wird und bevorzugt die Auflager (16, 16*) und/oder der Revolverdrehkopf (18) linear aber koaxial zur Drehachse eines Messerringes (1) verfahren werden..

14. Verfahren nach einem oder mehreren der vorherigen Verfahrensansprüche, **dadurch gekennzeichnet, dass** die Messerringe (1) mit einem Universalwagen (20) in das oder aus dem Drehgestell (11) heraus transportiert werden und auf dem Universalwagen (20) eine Haltevorrichtung oder entsprechende Auflager (16) angeordnet sind.

15. Verfahren nach einem oder mehreren der vorherigen Verfahrensansprüche, **dadurch gekennzeichnet, dass** eine Schraubvorrichtung (12), eine Reinigungsvorrichtung (13), eine Drehvorrichtung (15) und/oder eine Messstation (17) im Drehgestell (11) sowie ggfs. eine Manipulationseinheit für Teile des Messerringes (1) in Abhängigkeit von der Größe oder Art des Messerrings (1) ausgetauscht oder in ihrer Arbeitsposition verändert oder in ihren Wirkeigenschaften angepasst wird.

16. Verfahren nach einem oder mehreren der vorherigen Verfahrensansprüche, **dadurch gekennzeichnet, dass** zur fluiden Reinigung des Messerringes (1) oder von dessen Teilen durch die Reinigungsvorrichtung (13) eine abdichtende Wandung (21) verwendet wird.

17. Verfahren nach einem oder mehreren der vorherigen Verfahrensansprüche, **dadurch gekennzeichnet, dass** über Mittel zum Empfang oder Übermittlung von Informationen Eigenschaften des Messerrings (1) vor oder nach der Wartung an oder von einem programmierbaren Speicher am Messerring (1), von oder zu einer Steuerung eines benachbarten Lagers für Messerringe (1), von oder zu einem benachbarten Messerringzerspaners und/oder von oder zu einer wirkverbundenen großindustriellen Anlagensteuerung übertragen werden.

## Claims

1. Device for accommodating and rotating a knife ring as part of the maintenance of a knife ring of a knife-ring flaker for crushing materials, comprising one holding device, preferably at least two holding devices, which are spaced apart and accommodate the knife ring (1), for rotatably mounting the knife ring (1) in a rotating frame (11), **characterized in that** the holding devices are suitable for mounting different knife rings (1).

2. Device according to the preceding claim, **characterized in that** supports (16) for the mounting of different knife rings (1) are arranged in the holding device, which are adjustable and/or interchangeable with regard to their position, location or their properties and/or
**in that** a turret head (18) having at least two different supports is arranged for changing the position (19) of the supports (16, 16*).

3. Device according to one or more of the preceding device claims, **characterized in that** the holding device or the supports (16*) are arranged on a universal carriage (20) that can be retracted into and extended out of the rotating frame (11).

4. Device according to one or more of the preceding device claims, **characterized in that** the supports (16, 16*) and/or the turret head (18) are arranged to be linearly movable but coaxial with the axis of rotation of a knife ring (1).

5. Device according to one or more of the preceding device claims, **characterized in that** the holding devices and/or the supports (16) are arranged on the inner circumference and/or on the outer circumference of the knife ring (1).

6. Device according to one or more of the preceding device claims, **characterized in that** a screwing device (12), a cleaning device (13), a turning device (15) and/or a measuring station (17) is arranged in the rotating frame (11), which devices are preferably arranged so as to be interchangeable or so that their working position can be changed or their operating properties can be adapted as a function of the size or type of the knife ring (1).

7. Device according to one or more of the preceding device claims, **characterized in that** a manipulation unit, preferably an industrial robot (10) having a gripper (8, 9) for introducing and/or removing parts from the knife ring, is arranged in operative connection with the rotating frame (11) or the knife ring (1), which is preferably suitable for changing and/or adapting the gripper in adaptation to the properties of the knife ring (1) or the parts thereof to be handled.

8. Device according to one or more of the preceding device claims, **characterized in that** a wall (21) sealing against the environment is arranged for the fluid cleaning of the knife ring (1) or parts thereof by the cleaning device (13).

9. Device according to one or more of the preceding device claims, **characterized in that** closable openings (6), preferably as parts of the wall (21), are arranged on the wall (21) at least for the universal carriage (20) and/or for other devices for carrying out activities in connection with the knife ring (1).

10. Device according to one or more of the preceding device claims, **characterized in that** the device is arranged as part of a setting-up device (14) for the installation and removal of knives (2, 3), clamping plates, knife sets (4, 5), knife carriers and/or wear plates.

11. Device according to one or more of the preceding device claims, **characterized in that** means are arranged for receiving or transmitting information about properties of the knife ring (1) before or after maintenance from a programmable memory on the knife ring (1), from the controller of an adjacent store for knife rings (1), an adjacent knife-ring flaker and/or an operationally connected large-scale industrial plant controller.

12. Method for receiving and rotating a knife ring in the course of maintenance of a knife ring of a knife-ring flaker for comminuting materials, wherein one, and preferably at least two, spaced holding devices accommodating the knife ring (1) are arranged for rotatably mounting the knife ring (1) in a rotating frame (11), **characterized in that** before receiving a knife ring (1), the holding devices are compared with the properties of the knife ring (1) and, if necessary, the holding device is adapted to the knife ring (1) and/or its geometry.

13. Method according to the preceding method claim, **characterized in that** in the holding device, supports (16) for the mounting of different knife rings (1) are adapted in terms of their position, location or their properties and/or are correspondingly positioned and/or **in that** a revolving turret head (18) having at least two different supports attached to it is used for a change of position (19) of the supports (16, 16*) and preferably the supports (16, 16*) and/or the revolving turret head (18) are moved linearly but coaxially to the axis of rotation of a knife ring (1).

14. Method according to one or more of the preceding method claims, **characterized in that** the knife rings (1) are transported into or out of the rotating frame (11) by means of a universal carriage (20) and a holding device or corresponding supports (16) are arranged on the universal carriage (20).

15. Method according to one or more of the preceding method claims, **characterized in that** a screwing device (12), a cleaning device (13), a turning device (15) and/or a measuring station (17) in the rotating frame (11) and, optionally, a manipulation unit for parts of the knife ring (1) is replaced or its working position is changed or its operating characteristics are adapted as a function of the size or type of the knife ring (1).

16. Method according to one or more of the preceding method claims, **characterized in that** a sealing wall (21) is used for the fluid cleaning of the knife ring (1) or parts thereof by the cleaning device (13).

17. Method according to one or more of the preceding method claims, **characterized in that** properties of the knife ring (1) before or after maintenance are transmitted to or from a programmable memory on the knife ring (1), from or to a controller of an adjacent store on the knife ring (1), from or to an adjacent knife ring flaker and/or from or to an operatively connected large-scale industrial plant controller by means for receiving or transmitting information.

## Revendications

1. Dispositif pour recevoir et faire tourner une couronne à couteaux au cours de l'entretien d'une couronne à couteaux d'une coupeuse à couronne pour le broyage de matières, comprenant un dispositif de maintien, de préférence au moins deux dispositifs de maintien écartés qui reçoivent la couronne à couteaux (1) pour supporter la couronne à couteaux (1) avec possibilité de rotation dans un bâti tournant (11), **caractérisé en ce que** les dispositifs de maintien conviennent pour supporter différentes couronnes à couteaux (1).

2. Dispositif selon la revendication précédente, **caractérisée en ce que** sont disposés dans le dispositif de maintien des appuis (16) pour supporter différentes couronnes à couteaux (1) qui sont adaptables et/ou interchangeables en ce qui concerne leur placement, leur position ou leurs propriétés et/ou **en ce qu'**une tourelle revolver (18) munie d'au moins deux appuis différents est disposée pour le changement de position (19) des appuis (16, 16*).

3. Dispositif selon une ou plusieurs des revendications de dispositif précédentes, **caractérisé en ce que** le dispositif de maintien ou les appuis (16*) sont disposés sur un chariot universel (20) qui peut être rentré dans le bâti tournant (11) et sorti de celui-ci.

4. Dispositif selon une ou plusieurs des revendications de dispositif précédentes, **caractérisé en ce que** les appuis (16, 16*) et/ou la tourelle revolver (18) sont disposés avec possibilité de déplacement linéaire mais coaxial par rapport à l'axe de rotation d'une couronne à couteaux (1).

5. Dispositif selon une ou plusieurs des revendications de dispositif précédentes, **caractérisé en ce que** les dispositifs de maintien et/ou les appuis (16) sont disposés sur la circonférence intérieure et/ou la circonférence extérieure de la couronne à couteaux (1).

6. Dispositif selon une ou plusieurs des revendications de dispositif précédentes, **caractérisé en ce qu'**un dispositif de vissage (12), un dispositif de nettoyage (13), un dispositif de rotation (15) et/ou un poste de mesure (17) sont disposés dans le bâti tournant (11) et sont de préférence interchangeables ou leur position de travail peut être modifiée ou leurs propriétés d'action peuvent être adaptées en fonction de la taille et de la nature de la couronne à couteaux (1).

7. Dispositif selon une ou plusieurs des revendications de dispositif précédentes, **caractérisé en ce qu'**est disposée en liaison active avec le bâti tournant (11) ou la couronne à couteaux (1) une unité de manipulation, de préférence un robot industriel (10) muni d'un grappin (8, 9), pour introduire des pièces de la couronne à couteaux et/ou les en sortir, qui convient en particulier pour changer et/ou adapter le grappin en vue de l'adaptation aux propriétés de la couronne à couteaux (1) ou de ses pièces à manipuler.

8. Dispositif selon une ou plusieurs des revendications de dispositif précédentes, **caractérisé en ce qu'**une paroi (21) étanche vis-à-vis de l'environnement est disposée en vue du nettoyage par fluide de la couronne à couteaux (1) ou de ses parties par le dispositif de nettoyage (13).

9. Dispositif selon une ou plusieurs des revendications de dispositif précédentes, **caractérisé en ce que** sont disposées sur la paroi (21) des ouvertures (6) refermables, de préférence sous la forme de parties de la paroi (21), au moins pour le chariot universel (20) et/ou pour d'autres dispositifs pour l'exécution d'activités en lien avec la couronne à couteaux (1).

10. Dispositif selon une ou plusieurs des revendications de dispositif précédentes, **caractérisé en ce que** le dispositif est disposé comme une partie d'une installation d'équipement (14) pour le montage et le démontage de couteaux (2, 3), de plaques de serrage, de paquets de couteaux (4, 5), de porte-couteaux et/ou de plaques d'usure.

11. Dispositif selon une ou plusieurs des revendications de dispositif précédentes, **caractérisé en ce que** sont disposés des moyens pour recevoir ou transmettre des informations sur les propriétés de la couronne à couteaux (1) avant ou après l'entretien à partir d'une mémoire programmable sur la couronne à couteaux (1), de l'unité de commande d'un magasin voisin pour des couronnes à couteaux (1), d'une coupeuse à couronne voisine et/ou d'une commande d'installation industrielle en liaison active.

12. Procédé pour recevoir et faire tourner une couronne à couteaux au cours de l'entretien d'une couronne à couteaux d'une coupeuse à couronne pour le broyage de matières, dans lequel un dispositif de maintien, de préférence au moins deux dispositifs de maintien écartés, recevant la couronne à couteaux (1) sont disposés pour supporter la couronne à couteaux (1) avec possibilité de rotation dans un bâti tournant (11), **caractérisé en ce que**, avant de recevoir une couronne à couteaux (1), les dispositifs de maintien sont comparés avec les propriétés de la couronne à couteaux (1) et le dispositif de maintien sur la couronne de couteaux (1) et/ou sa géométrie sont adaptés si nécessaire.

13. Procédé selon la revendication de procédé précédente, **caractérisé en ce que** sont disposés dans le dispositif de maintien des appuis (16) pour supporter différentes couronnes à couteaux (1) qui sont adaptables et/ou interchangeables en ce qui concerne leur placement, leur position ou leurs propriétés et/ou **en ce qu'**une tourelle revolver (18) munie d'au moins deux appuis différents est disposée pour le changement de position (19) des appuis (16, 16*) et les appuis (16, 16*) et/ou la tourelle revolver (18) sont de préférence disposés avec possibilité de déplacement linéaire mais coaxial par rapport à l'axe de rotation d'une couronne à couteaux (1).

14. Procédé selon une ou plusieurs des revendications de procédé précédentes, **caractérisé en ce que** les couronnes à couteaux (1) sont transportés dans le bâti tournant (11) et hors de celui-ci avec un chariot universel (20) et un dispositif de maintien ou des appuis (16) correspondants sont disposés sur le chariot universel (20).

15. Procédé selon une ou plusieurs des revendications de procédé précédentes, **caractérisé en ce qu'**un dispositif de vissage (12), un dispositif de nettoyage (13), un dispositif de rotation (15) et/ou un poste de mesure (17) sont disposés dans le bâti tournant (11) et sont de préférence interchangeables ou leur position de travail peut être modifiée ou leurs propriétés d'action peuvent être adaptées en fonction de la taille et de la nature de la couronne à couteaux (1).

16. Procédé selon une ou plusieurs des revendications de procédé précédentes, **caractérisé en ce qu'**une paroi (21) étanche vis-à-vis de l'environnement est disposée en vue du nettoyage fluide de la couronne à couteaux (1) ou de ses parties par le dispositif de nettoyage (13).

17. Procédé selon une ou plusieurs des revendications de procédé précédentes, **caractérisé en ce que** sont disposés des moyens pour recevoir ou transmettre des informations sur les propriétés de la couronne à couteaux (1) avant ou après l'entretien à partir d'une mémoire programmable sur la couronne à couteaux (1), de l'unité de commande d'un magasin voisin pour des couronnes à couteaux (1), d'une coupeuse à couronne voisine et/ou d'une commande d'installation industrielle en liaison active.
